# EUROPÄISCHE PATENTSCHRIFT

(11) **EP 0 498 015 B1**
(45) Veröffentlichungstag und Bekanntmachung des Hinweises auf die Patenterteilung: **06.10.1993**
(21) Anmeldenummer: 91101712.7
(22) Anmeldetag: 07.02.1991
(51) Int. Cl.: B06B 1/06

(54) **Verfahren zur Herstellung von Ultraschallwandlern**
Process for manufacturing ultrasonic transducers
Procédé de fabrication de transducteurs ultrasonores

(43) Veröffentlichungstag der Anmeldung: 12.08.1992
(73) Patentinhaber: SIEMENS AKTIENGESELLSCHAFT, 80333 München (DE)
(72) Erfinder: Burger, Hans-Joachim, Dipl.-Ing., W-8451 Kümmersbruck (DE); Thurn, Rudolf, Dipl.-Phys., W-8584 Waldeck (DE)

(56) Entgegenhaltungen:
- DE-A- 3 401 979
- US-A- 4 128 370
- US-A- 4 536 673
- US-A- 4 823 042

## Beschreibung

Die Erfindung betrifft ein Verfahren zur Herstellung eines Ultraschallwandlers mit einem piezoelektrischen Wandlerelement, das mit einer akustischen Anpaßschicht verbunden ist, die als einziger, einheitlicher Körper aus schwingungsfähigem Elastomer besteht.

Verfahren zur Herstellung von Ultraschallwandlern der obengenannten Art sind bekannt (siehe US 4 128 370 ). Hierin ist ein Festkörper-Ultraschallwandler offenbart, bei dem zur Anpassung an das Umgebungsmedium Luft eine Anpaßschicht, bestehend aus einem Elastomer, verwendet wird. Bei der Applikation des Elastomers auf das Wandlerelement soll dieses gegenüber seiner Außenkontur oder einem Gehäuse möglichst genau in Position gehalten werden. Hierzu werden gemäß dem obengenannten US-Patent Zentrierteile verwendet, die das Wandlerelement sowohl zentrisch als auch in der Höhe und Planparallelität positionieren. Zur Applikation der Elastomer-Anpaßschicht auf das Wandlerelement wird eine aufwendige Vorrichtung eingesetzt, die erwärmtes Elastomer unter Druck in einen besonders gestalteten Hohlraum direkt auf das Wandlerelement aufpreßt. Mit einem zur Vorrichtung gehörigen Federsystem wird der Anpreßdruck begrenzt, damit das als Piezokeramik ausgebildete Wandlerelement nicht unter übermäßigem Druck hinsichtlich seiner Eigenschaften, wie z.B. Polarisation und Empfindlichkeit leidet. Das beim vorgenannten Verfahren benutzte Zentrierelement weist Öffnungen bzw. Hohlräume auf, in die am Wandlerelement kontaktierte Leitungsdrähte vor der Applikation der Anpaßschicht eingefädelt werden müssen. Eine Prüfung der Güte der Anpaßschicht selbst, die z.B. durch unerwünschte Lufteinschlüsse eingeschränkt sein kann, ist nicht möglich.

Daher besteht die Aufgabe, obengenanntes Verfahren zur Herstellung von Ultraschallwandlern unter Vermeidung der erwähnten Nachteile zu vereinfachen und zu verbessern. Dies wird dadurch erreicht, daß zunächst der Körper aus Elastomer als Formteil mit Zentrierkonturen hergestellt wird und in einem weiteren Verfahrensschritt das Wandlerelement in den Elastomerkörper unter Zentrierung durch die Zentrierkonturen eingelegt und mit dessen Anpaßschicht verbunden wird. Hiermit wird die Prüfung der Eigenschaften der Anpaßschicht hinsichtlich physikalisch wichtiger Parameter wie Dichte, Schallgeschwindigkeit, Homogenität usw. ermöglicht, so daß bei negativem Prüfergebnis nur das Formteil ausgeschieden wird. Die Prüfung der Güte der Anpaßschicht für sich ist mit mehreren Messungen einfach durchzuführen. Im Gegensatz hierzu wird beim Stand der Technik der Ultraschallwandler mit dem Wandlerelement zusammen geprüft, was zu höheren Ausschüssen und unnötigen Kosten führt. Das Wandlerelement wird beim vorliegenden Herstellungsverfahren keinem Druck bei der Applikation der Anpaßschicht ausgesetzt und behält somit unverändert seine Empfindlichkeit bei. Ein weiterer Vorteil des Herstellungsverfahren besteht darin, daß nur wenige und einfache Werkzeuge und Hilfsmittel benötigt werden. Um eine gute Schallübertragung vom Wandlerelement zur Anpaßschicht zu erreichen, erweist es sich als vorteilhaft, daß das Wandlerelement mit der Anpaßschicht verklebt wird. Eine einfache Ausgestaltung der Erfindung liegt vor, wenn zum elektrischen Anschluß des Wandlerelements Zwei seiner Oberflächen metallisiert sind und bei der Verklebung der ersten metallisierten Oberfläche mit der Anpaßschicht ein erster Leitungsdraht zwischengeschoben und durch den Klebedruck mit der metallisierten Oberfläche kontaktiert wird, und daß ein zweiter Leitungsdraht durch Löten auf der anderen metallisierten Oberfläche kontaktiert wird. Als besonders günstig ist hierbei anzusehen, daß ein umständliches Einfädeln der Leitungsdrähte vermieden wird. Ist das Formteil derart ausgebildet, daß es nach Einfügen des Wandlerelementes einen Raum aufweist, der mit einem Dämpfungsmaterial ausfüllbar ist, so ergibt sich hiermit der Vorteil eines einheitlichen Wandlergebildes, bestehend aus dem Formteil, welches das Wandlerelement aufnimmt und zugleich im Bedarfsfall als Halterung für das Dämpfungsmaterial dienen kann. Eine gute Wirkung der Anpaßschicht wird erzielt, wenn das Elastomer, aus dem die akustische Anpaßschicht besteht, eine Ausbreitungsgeschwindigkeit für Longitudinalwellen zwichen 800 und 1600 m/s, eine Dichte zwischen 500 und 1500 kg/m³, einen niedrigen Elastizitätsmodul und eine niedrige mechanische Schwingdämpfung hat.

Ausführungsformen der Erfindung werden im folgenden anhand einer Zeichnung näher erläutert.

Es zeigen:
FIG 1 einen Ultraschallwandler ohne Dämpfungsmaterial,
FIG 2 einen Ultraschallwandler mit Dämpfungsmaterial.

In FIG 1 ist ein Ultraschallwandler abgebildet, der ein als akustische Anpaßschicht 3 ausgebildetes Formteil 2 und ein darin positioniertes Wandlerelement 1 aufweist. Die Positionierung des Wandlerelements 1 erfolgt über Zentrierkonturen 4 in dem Formteil 2. Die Anpaßschicht 3 ist Bestandteil des aus einem Guß gefertigten Formteils 2. Sie bildet das schallabstrahlende und empfangende Element des Ultraschallwandlers und hat eine Dicke von λ/4, wobei λ die Wellenlänge der Wandlerschwingung in der Anpaßschicht 3 ist. Sie dient zur Anpassung des hohen akustischen Wellenwiderstands des Wandlerelements von ca. 2 . 10⁷ kg/m²s an den sehr niedrigen Wellenwiderstand der Luft von 4 . 10² kg/m²s. Die Anpassung ermöglicht einen hohen Wirkungsgrad bei Schallabstrahlung und -empfang. Der akustische Wellenwiderstand setzt sich zusammen aus dem Produkt von Schallgeschwindigkeit und Dichte, so daß niedrige Werte dieser beiden Materialkonstanten eine Voraussetzung für eine gute Anpassung an das Medium Luft darstellen. Elastomere mit Dichten zwischen 500 und 1500 kg/m³ sowie mit Ausbreitungsgeschwindigkeiten für Longitudinalwellen zwischen 800 und 1600 m/s ergeben eine gute Anpassung an das Umgebungsmedium Luft. Zur Erzielung großer Reichweiten sollte der Werkstoff der Anpaßschicht außerdem eine niedrige mechanische Dämpfungskonstante aufweisen.

Das Wandlerelement 1 wird mit der Anpaßschicht 3 des Formteils 2 verklebt, wobei zugleich der Klebedruck zur Kontaktierung eines ersten Leitungsdrahtes mit einer metallisierten Oberfläche 7 des Wandlerelementes 1 dienen kann. An eine zweite metallisierte Oberfläche 8 wird direkt ein zweiter Leitungsdraht 10 zum Anschluß des Wandlerelementes gelötet. Bei dieser Ausführungsform steht das Formteil 2 nur teilweise an den Seiten des hier scheibenförmigen Wandlerelementes 1 über. Demgegenüber zeigt FIG 2 einen Ultraschallwandler mit einem Formteil 2, das nach Einlegen des Wandlerelements 1 einen Raum 5 bildet, der mit Dämpfungsmaterial 6, soweit erforderlich, ausgefüllt werden kann. Das Dämpfungsmaterial 6 läßt sich hierbei mittels Klebe- oder Gießtechnik anbringen und dient zur Reduzierung der Wandlergüte, wie sie für den Einsatz zu Messungen im Nahbereich erforderlich ist.

Das beschriebene Verfahren ist geeignet, unterschiedliche Werkstoffkombinationen hinsichtlich akustischer, physikalischer oder chemischer Anforderungen einfach zu erfüllen. Dabei ist es unerheblich, ob gleichzeitig weitere Gehäuseteile oder Abschirmelemente und ähnliches integriert werden. Das erfindungsgemäße Verfahren der Wandlerherstellung aus vorgefertigten Elementen bietet den Vorteil, daß die Wandlerkomponenten bereits bei Vorprüfungen in ihren geometrischen Abmessungen oder den akustisch wichtigen Materialparametern als Einzelteile geprüft werden können; Abweichungen in den Kenndaten werden nicht erst nach der Fertigstellung des kompletten Wandlers festgestellt. Das beschriebene Verfahren ist nicht auf rotationssymmetrische Konstruktionen beschränkt; vielmehr können auch Wandler mit quadratischer, rechteckiger oder elliptischer Geometrie mittels beschriebener elastischer Formteile aufgebaut werden.

## Patentansprüche

1. Verfahren zur Herstellung eines Ultraschallwandlers mit einem piezoelektrischen Wandlerelement (1), das mit einer akustischen Anpaßschicht (3) verbunden ist, die als einziger, einheitlicher Körper (2) aus schwingungsfähigem Elastomer besteht, **dadurch gekennzeichnet,** daß zunächst der Körper aus Elastomer als Formteil (2) mit Zentrierkonturen (4) hergestellt wird und in einem weiteren Verfahrensschritt das Wandlerelement (1) in den Elastomerkörper (2) unter Zentrierung durch die Zentrierkonturen (4) eingelegt und mit dessen Anpaßschicht (3) verbunden wird.

2. Verfahren nach Anspruch 1, **dadurch gekennzeichnet,** daß das Wandlerelement (1) mit der Anpaßschicht (3) verklebt wird.

3. Verfahren nach Anspruch 2, **dadurch gekennzeichnet,** daß zum elektrischen Anschluß des Wandlerelements (1) zwei seiner Oberflächen (7, 8) metallisiert sind, daß bei der Verklebung der ersten metallisierten Oberfläche (7) mit der Anpaßschicht (3) ein erster Leitungsdraht (9) zwischengeschoben und durch den Klebedruck mit der metallisierten Oberfläche kontaktiert wird, und daß ein zweiter Leitungsdraht (10) durch Löten auf der anderen metallisierten Oberfläche (8) kontaktiert wird.

4. Verfahren nach Anspruch 1, 2 oder 3**, dadurch gekennzeichnet,** daß das Formteil (2) derart ausgebildet ist, daß es nach Einfügen des Wandlerelementes (1) einen Raum (5) aufweist, der mit dem Dämpfungsmaterial (6) ausfüllbar ist.

5. Verfahren nach einem der vorangehenden Ansprüche, **dadurch** **gekennzeichnet**, daß das Elastomer, aus dem die akustische Anpaßschicht (3) besteht, eine Ausbreitungsgeschwindigkeit für Longitudinalwellen zwichen 800 und 1600 m/s und eine Dichte zwischen 500 und 1500 kg/m³ hat.

## Claims

1. Process for the manufacture of an ultrasonic transducer with a piezoelectric transducer element (1) which is connected to an acoustic matching layer (3) which consists of oscillatory elastomer as a single, uniform body (2), characterized in that first of all the body is manufactured from elastomer as a moulded part (2) with centering contours (4) and in a further procedural step the transducer element (1) is placed into the elastomer body (2) with centering by means of the centering contours (4) and is connected to its matching layer (3).

2. Process according to claim 1, characterized in that the transducer element (1) is stuck to the matching layer (3).

3. Process according to claim 2, characterized in that for the electrical connection of the transducer element (1) two of its surfaces (7, 8) are metallized, in that upon the affixing of the first metallized surface (7) with the matching layer (3) a first conduction wire (9) is inserted and by means of the affixing pressure is contacted with the metallized surface, and in that a second conduction wire (10) is contacted by means of soldering on the other metallized surface (8).

4. Process according to claim 1, 2 or 3, characterized in that the moulded part (2) is constructed in such a way that after insertion of the transducer element (1) it has a space (5) which can be filled with damping material (6).

5. Process according to one of the preceding claims, characterized in that the elastomer, of which the acoustic matching layer (3) consists, has a propagation rate for longitudinal waves between 800 and 1600 m/s and a density between 500 and 1500 kg/m³.

## Revendications

1. Procédé de fabrication d'un transducteur ultrasonore comportant un élément transducteur (1) piézo-électrique, qui est relié à une couche d'adaptation acoustique (3) qui est constituée, comme corps (2) unique et homogène, par un élastomère capable de vibrer, caractérisé en ce que le corps en élastomère est tout d'abord fabriqué sous la forme d'une pièce moulée (2) à contours de centrage (4), l'élément transducteur (1) étant inséré, lors d'une autre phase opératoire, dans le corps élastomère (2), avec centrage à l'aide des contours de centrage (4), et étant relié à la couche d'adaptation (3) de ce dernier.

2. Procédé suivant la revendication 1, caractérisé en ce que l'élément transducteur (1) est collé à la couche d'adaptation (3).

3. Procédé suivant la revendication 2, caractérisé en ce que, pour le branchement électrique de l'élément transducteur (1), deux de ses surfaces (7, 8) sont métallisées, que, lors du collage de la première surface métallisée (7) à la couche d'adaptation (3), on intercale un premier fil conducteur (9) et à l'aide de la pression de collage on établit son contact avec la surface métallisée, et qu'un deuxième fil conducteur (10) est mis en contact, par brasage, avec l'autre surface métallisée (8).

4. Procédé suivant la revendication 1, 2 ou 3, caractérisé en ce que la pièce moulée (2) est conformée de telle façon qu'elle présente, après insertion de l'élément transducteur (1), une cavité (5) qui peut être remplie du matériau amortisseur (6).

5. Procédé suivant l'une des revendications précédentes, caractérisé en ce que l'élastomère à partir duquel est constituée la couche d'adaptation acoustique (3), possède une vitesse de propagation de 800 à 1600 m/s pour les ondes longitudinales, et une densité de 500 à 1500 kg/m³.
